# EUROPÄISCHE PATENTSCHRIFT

(11) **EP 2 628 593 B1**
(45) Veröffentlichungstag und Bekanntmachung des Hinweises auf die Patenterteilung: **19.04.2017**
(21) Anmeldenummer: 13153784.7
(22) Anmeldetag: 04.02.2013
(51) Int. Cl.: B41F 11/00, B41F 13/00, B41F 19/00, B41F 19/02

(54) **Trägereinheit und Bearbeitungsmodul zum Aufbau einer Druckmaschine**
Carrier unit and machining module for building a printing press
Unité de support et module de traitement pour le montage d'une presse

(30) Priorität: 16.02.2012 DE 102012003157
(43) Veröffentlichungstag der Anmeldung: 21.08.2013
(73) Patentinhaber: Gallus Druckmaschinen GmbH, 35428 Langgöns-Oberkleen (DE)
(72) Erfinder: Bangel, Dieter, 35625 Hüttenberg (DE)
(74) Vertreter: Fritz, Martin Richard

(56) Entgegenhaltungen:
- EP-A1- 2 103 429
- EP-A2- 1 900 519
- EP-A2- 2 042 315

## Beschreibung

Die Erfindung betrifft ein Bearbeitungsmodul gemäß dem Oberbegriff von Anspruch 1 und eine Trägereinheit gemäß dem Oberbegriff von Anspruch 6, welche gemeinsam eine Druckmaschine gemäß Anspruch 10 bilden.

### Stand der Technik

Bei Druckmaschinen zum Bedrucken von Etiketten und Faltschachteln ist in zunehmendem Maße eine große Flexibilität oder Variabilität gewünscht, um möglichst viele verschiedenartige Druckaufträge, insbesondere unter Erzeugung von speziellen optischen Effekten durch das gedruckte Bild oder den gedruckten Text, durchführen zu können. Zur Herstellung von Etiketten und Faltschachteln werden besonders häufig Druckmaschinen verwendet, die eine schmale Bahn eines Bedruckstoffes bearbeiten und eine Anzahl von Verbindungsplattformen oder Schnittstellen aufweisen, an denen jeweils eine Funktionseinheit oder ein Verfahrensmodul zum Drucken mit einem bestimmten Druckverfahren lösbar aufgenommen werden kann. Beispielsweise ist eine Ausführungsform einer derartigen Druckmaschine im Dokument US 4,384,522 beschrieben. Die einzelnen Funktionseinheiten können dabei mit voneinander verschiedenen Druckverfahren arbeiten.

Aus den Dokumenten DE 195 13 536 A1 und WO 95/29813 sind Druckmaschinen mit mehreren Druckwerken in Reihenbauweise bekannt, welche die lösbare Aufnahme einer Anzahl von Funktionseinheiten oder Verfahrensmodulen an einer Anzahl von Verbindungsplattformen gestatten. Die Funktionseinheiten können unter anderem Druckwerke oder Teile von Druckwerken in Kassetten oder Aufsätzen enthalten, die nach einem Buchdruckverfahren, einem Flexodruckverfahren, einem Siebdruckverfahren, einem Offsetdruckverfahren, einem Tiefdruckverfahren oder einem Tintenstrahldruckverfahren arbeiten. Darüber hinaus sind Funktionseinheiten (Bearbeitungswerke) vorgesehen, die mechanische Verarbeitungsschritte am Bedruckstoff gestatten, beispielsweise eine Prägung, einen Beschnitt (Perforation, Lochen) oder eine Wendung durchführen. Derartige Druckmaschinen, die mit einer Mehrzahl von unterschiedlichen Druckverfahren arbeiten können, werden auch als Kombinationsdruckmaschinen oder Hybriddruckmaschinen bezeichnet.

Schon seit vielen Jahren werden Druckmaschinen und in ihnen zum Einsatz gelangende einzelne Bauteile in großem Umfang aus metallischen Werkstoffen, insbesondere aus Stählen, Aluminium oder Titan, hergestellt. Neben der den Anforderungen entsprechenden Eignung aufgrund einiger ihrer physikalischen und technischen Eigenschaften ist die traditionelle Verwendung dieser Werkstoffe offensichtlich unter anderem darauf zurückzuführen, dass weit verbreitet sowohl qualitative Fertigkeiten als auch quantitative Kapazitäten zur Verfügung stehen, metallische Werkstoffe herzustellen und adäquat zu bearbeiten. In Druckmaschinen mit moderner Drucktechnik gelangen meist große Gussteile aus metallischen Werkstoffen für die Maschinentragkonstruktion zum Einsatz, welche ihre Formgebung in technisch aufwändigen und auch oft kostspieligen Bearbeitungsschritten erfahren. In Konsequenz der Verwendung metallischer Werkstoffe in der modernen Drucktechnik sind in der Regel unterstützende technische Maßnahmen erforderlich, um einigen bestimmten unerwünschten physikalischen Eigenschaften dieser Werkstoffe, wie beispielsweise der elektrischen Leitfähigkeit, der thermischen Ausdehnung oder dem mechanischen Schwingungsverhalten, oder Konsequenzen aus diesen Eigenschaften zu begegnen.

Beiden vorgenannten Aspekten wird in der DE 10 2006 042 884 A1 begegnet. Offenbart wird eine Druckmaschine, insbesondere Etikettendruckmaschine oder bogenverarbeitende Offsetdruckmaschine, deren Druckwerke in einer aus Stein gefertigten Maschinentragkonstruktion aufgenommen sind. Dabei können unterschiedliche Druckwerke eingesetzt bzw. ausgetauscht und die Druckmaschine an einen jeweiligen Auftrag angepasst werden.

Um Druckaufträge noch flexibler handhaben und vorhandene Druckmaschinen mit höherer Auslastung betreiben zu können wird in zunehmendem Maß höhere Flexibilität beim Aufbau der Druckmaschine gefordert.

Eine Druckmaschine in modularem Aufbau wird in der EP 2 042 315 A2 beschrieben. Eine Mehrzahl von Gestellmodulen kann in Reihe positioniert werden, wozu die Gestellmodule ausgerichtet werden. Die Gestellmodule können mit Verfahrensmodulen bestückt werden, wobei die Verfahrensmodule Bearbeitungszylinder und Bahnleitwalzen aufweisen.

Aufgabe der vorliegenden Erfindung ist es daher eine Druckmaschine zu schaffen, deren Aufbau äußerst flexibel geändert werden kann.

Gelöst wird diese Aufgabe durch die Schaffung eines Bearbeitungsmoduls gemäß Anspruch 1 und einer Trägereinheit gemäß Anspruch 6, welche gemeinsam eine Druckmaschine gemäß Anspruch 10 bilden. In anderen Worten: Trägereinheiten und Bearbeitungsmodule stehen in einer definierten Beziehung zueinander und sind aneinander besonders angepasst.

Die erfindungsgemäße Trägereinheit dient der Aufnahme und beliebigen Positionierung von Bearbeitungsmodulen für die Druck- und Druckweiterverarbeitung zum modularen Aufbau einer Schmalbahn-Etikettendruckmaschine. In einer bevorzugten Ausführungsform besitzt die Trägereinheit einen massiven Quader mit mindestens drei Füßen und mindestens einer Längsführung, wobei die Füße an der Unterseite des Quaders angebracht sind und wobei die Längsführung an der Oberseite des Quaders angebracht ist und sich über die Länge des Quaders erstreckt. Eine derartige Trägereinheit ist durch einen sehr einfachen Aufbau gekennzeichnet, was eine einfache und kostengünstige Fertigung der Trägereinheit erlaubt. Besonders vorteilhaft ist es, wenn der Quader aus Naturstein, beispielsweise Granit, oder aus Kunststein, beispielsweise Beton, Mineralgusswerkstoff oder Polymerguss gefertigt ist. Diese Werkstoffe sind wesentlich kostengünstiger als Metallwerkstoffe und haben bessere Eigenschaften bezüglich Schwingungsverhalten, Festigkeit, Verfügbarkeit und Verarbeitbarkeit.

In einer besonders vorteilhaften und daher bevorzugten Ausführungsform ist die Längsführung als Längsführungsschiene ausgeführt. Diese kann dabei ein Raster, z.B. ein Lochraster, aufweisen. In das Raster können Gegenelemente von Bearbeitungsmodulen eingreifen. Durch das Raster können somit definierte Positionen für die Bearbeitungsmodule vorgegeben werden und diese können in definierten Abständen zueinander auf der Trägereinheit positioniert werden. Ist die Längsführung ohne Raster ausgeführt, so können die Bearbeitungsmodule frei positioniert werden.

In einer vorteilhaften Weiterbildung der erfindungsgemäßen Trägereinheit verfügt mindestens einer der Füße über ein Nivellierelement zur Höhenveränderung des Quaders. Dadurch können Unebenheiten der Grundfläche ausgeglichen und der Quader in eine waagrechte Lage gebracht werden.

In einer vorteilhaften Ausführungsvariante besitzt die Trägereinheit Koppelelemente zum Verbinden, d.h. Aneinanderreihen von zwei Trägereinheiten. Diese können über die Koppelelemente relativ zueinander ausgerichtet werden.

Die Erfindung betrifft auch ein Bearbeitungsmodul für die Druck- und Druckweiterverarbeitung eines bahnförmigen Bedruckstoffes zum Einsatz auf einer wie obenstehend beschriebenen Trägereinheit und zum modularen Aufbau einer Schmalbahn-Druckmaschine. Das Bearbeitungsmodul dient dem Transport und / oder der Bearbeitung des Bedruckstoffes. Erfindungsgemäß besitzt das Bearbeitungsmodul eine Tragstruktur, einen Transportzylinder und zwei Umlenkrollen, wobei die Umlenkrollen spiegelsymmetrisch zu einer vertikalen Symmetrieachse durch die Rotationsachse des Transportzylinders angeordnet sind. Der spiegelsymmetrische Aufbau erlaubt in vorteilhafter Weise, die Laufrichtung des zu bedruckenden und zu bearbeitenden bahnförmigen Bedruckstoffes frei wählen zu können.

In erfindungsgemäßer Ausführungsform des Bearbeitungsmoduls besitzt die Tragstruktur mindestens ein an ihrer Unterseite angebrachtes Längsführungselement zum Positionieren des Bearbeitungsmoduls auf einer Trägereinheit, insbesondere wie obenstehend beschrieben. In anderen Worten: die Längsführung der Trägereinheit und das Längsführungselement des Bearbeitungsmoduls stellen die Schnittstelle dar, um Trägereinheit und Bearbeitungsmodul miteinander zu verbinden.

In vorteilhafter Weiterbildung ist die Tragstruktur spiegelsymmetrisch zur vertikalen Achse durch die Rotationsachse des Transportzylinders.

In Weiterbildung des erfindungsgemäßen Bearbeitungsmoduls kann das Bearbeitungsmodul Schnittstellen aufweisen zur Verbindung mit einer zusätzlichen Funktionseinheit, wobei diese zusätzliche Funktionseinheit zur Ausführung zusätzlicher Bearbeitungsschritte an dem bahnförmigen Bedruckstoff dient. Die zusätzliche Funktionseinheit kann dabei als Druckwerkseinheit ausgeführt sein und zusammen mit den Bearbeitungsmodulen ein Druckwerk bilden. Die zusätzliche Funktionseinheit kann auch als Stanz- und/oder Prägeeinheit ausgeführt sein und zusammen mit dem Bearbeitungsmodul ein Stanz- und/oder -Prägewerk bilden.

Gegenstand der Erfindung ist auch eine Schmalbahn-Druckmaschine, aufweisend mindestens zwei wie obenstehend beschriebene Trägereinheiten und mindestens drei, wie obenstehend beschriebene Bearbeitungsmodule, wobei die Bearbeitungsmodule auf den Trägereinheiten positioniert sind. Eine derartige Schmalbahn-Druckmaschine kann in vorteilhafter Weise schnell und einfach in ihrem Aufbau geändert und an die Erfordernisse eines jeweiligen Druckauftrags angepasst werden. So ist zum Einen die Anzahl der Bearbeitungsmodule, welche auf den Trägereinheiten positioniert werden können, nicht von Anfang an begrenzt. Zum anderen können die Bearbeitungsmodule in ihrer Position auf den Trägereinheiten variabel verschoben werden. Ein weiterer Vorteil ergibt sich dadurch, dass bei gleichen Trägereinheiten verschiedene Bahnbreiten realisierbar sind: Die Bearbeitungseinheiten stehen bei größeren Bahnbreiten nur weiter über die Trägereinheiten hinaus.

In vorteilhafter Weiterbildung der erfindungsgemäßen Schmalbahn-Druckmaschine weisen die mindestens eine Längsführung der jeweiligen Trägereinheit und das mindestens eine Längsführungselement des jeweiligen Bearbeitungsmoduls zueinander komplementäre Profilierungen auf. Diese Profilierungen stellen dabei die Schnittstelle von Trägereinheiten und Bearbeitungsmodulen dar, und stellen sicher, dass die Bearbeitungsmodule mit einfachen Handgriffen schnell und unkompliziert auf den Trägereinheiten positioniert und befestigt werden können.

Die beschriebene Erfindung und die beschriebenen vorteilhaften Weiterbildungen der Erfindung stellen auch in beliebiger Kombination miteinander vorteilhafte Weiterbildungen der Erfindung dar.

Hinsichtlich weiterer Vorteile und in konstruktiver und funktioneller Hinsicht vorteilhafter Ausgestaltungen der Erfindung wird auf die Unteransprüche sowie die Beschreibung von Ausführungsbeispielen unter Bezugnahme auf die beiliegenden Zeichnungen verwiesen.

### Ausführungsbeispiel

Die Erfindung soll an Hand bevorzugter Ausführungsbeispiele noch näher erläutert werden. Es zeigen in schematischer Darstellung
- Fig. 1a:: Eine dreidimensionale Darstellung einer erfindungsgemäßen Trägereinheit
- Fig. 1b und 1c:: Ansichten der Trägereinheit
- Fig. 2a bis 2c:: Verschiedene Ausführungsformen der Längsführung
- Figuren 3a und 3b:: Unterschiedliche Ausführungsvarianten zur Anordnung der Füße der Trägereinheit
- Fig. 4:: Zwei Trägereinheiten, welche in Reihe angeordnet sind
- Fig. 5a:: Ein Prozessmodul in einer schematischen Darstellung
- Fig. 5b:: Den Einsatz von Trägereinheiten und Prozessmodulen
- Figuren 6a bis 6c:: Verschiedene Ausführungsvarianten des Führungselements
- Figuren 7a bis 7k:: Verschiedene Beispiele zur Anwendung des Bearbeitungsmoduls
- Figuren 8a bis 8d:: Verschiedene Beispiele für den flexiblen Aufbau der Druckmaschine

Einander entsprechende Elemente und Bauteile sind in den Figuren mit gleichen Bezugszeichen versehen.

Fig. 1a zeigt eine Trägereinheit 12, welche durch einen Block 1, nämlich einen massiven Quader, gebildet wird. Der massive Quader 1 besitzt an seiner oberen Fläche zwei Längsführungen 4 mit Lochraster. Gehalten wird der Block 1 von vier Füßen, welche durch Profilträger 2 und verstellbare Nivellierelemente 3 gebildet werden. Durch Verdrehen der Nivellierelemente 3 ist ein Höhenausgleich möglich, und der Block 1 kann so waagrecht ausgerichtet werden. In Fig. 1b ist die Trägereinheit 12 in einer Ansicht und in Fig. 1c in einer seitlichen Ansicht dargestellt.

In den Figuren 2a bis c sind verschiedene Varianten der Längsführung 4 dargestellt. In Fig. 2a ist eine Längsführung 4 als erhabenes Element mittig auf dem Block 1 angeordnet. In der Variante gemäß Fig. 2b ist die Längsführung 4 als eine mittig in die Oberfläche des Blocks 1 eingebrachte Nut ausgeführt. Gemäß der Darstellung von Fig. 2c sind zwei Längsführungen 4 in Form von zueinander parallelen Schienen auf der Oberfläche des Blocks 1 angeordnet.

Die Figuren 3a und 3b stellen alternative Varianten für die Anordnung der Nivellierelemente 3 an der Unterseite des Blocks 1 dar. Während gemäß Fig. 3a drei Nivellierelemente an der Unterseite des Blocks 1 angeordnet sind, sind gemäß Fig. 3b vier Nivellierelemente 3 an der Unterseite des Blocks 1 angeordnet. Die drei Nivellierelemente 3 spannen ein Dreieck bzw. die vier Nivellierelemente 3 ein Rechteck auf. Von den drei Nivellierelementen 3 sollte zumindest eines verstellbar sein, während von den vier Nivellierelementen 4 bevorzugt alle verstellbar ausgeführt sind.

In Fig. 4 ist ein Prozessträgersystem mit zwei Trägereinheiten 12 dargestellt, welche in Reihe angeordnet sind. Die beiden Trägereinheiten 12 werden durch ein nicht näher dargestelltes Koppelelement 13 miteinander verbunden. Das Koppelelement 13 kann auch weiter dazu dienen, die Trägereinheiten 12 zu einer gemeinsamen Längsachse auszurichten. Während in Fig. 4 beispielhaft nur zwei Trägereinheiten 12 miteinander gekoppelt sind, lässt sich auch eine beliebig größere Zahl an Trägereinheiten 12 miteinander verbinden. Die Anzahl erforderlicher Trägereinheiten 12 wird dabei durch den erforderlichen Platzbedarf zur Positionierung von Prozessmodulen auf den Trägereinheiten 12 bestimmt.

Fig. 5a zeigt ein Bearbeitungsmodul 21 in seiner allgemeinsten Ausführungsform. Das Bearbeitungsmodul 21 besitzt eine Tragstruktur 25, einen Transportzylinder 22 und zwei Umlenkrollen 23. Das Bearbeitungsmodul 21 ist spiegelsymmetrisch zu einer Symmetrieachse S aufgebaut, wobei die Symmetrieachse eine vertikale Achse durch die Drehachse des Transportzylinders 22 ist.

In Fig. 5b ist die Anwendung des Bearbeitungsmoduls 21 auf Trägereinheiten 12 dargestellt. Aufgrund seines auf die wesentlichen Elemente reduzierten Aufbaus kann das Bearbeitungsmodul 21 an verschiedenen Positionen für unterschiedliche Aufgaben eingesetzt werden.

Figuren 6a bis 6c zeigen alternative Ausführungsformen des Führungselements 24. Gemäß der Darstellung von Fig. 6a wurde die Unterseite der Tragstruktur 25 des Bearbeitungsmoduls 21 mit einer Nut versehen. Diese mittig angeordnete Nut 24 ist dabei komplementär zur in Fig. 2a gezeigten Schiene 4 der Trägereinheit 12.
In der Variante von Fig. 6b wurde an der Unterseite des Bearbeitungsmoduls 21 als Führungselement 24 eine Schiene angebracht. Alternativ zu einer durchgehenden Schiene könnten auch mindestens zwei separate Nasen verwendet werden. Die Schiene bzw. die Nasen 24 sind dabei komplementär zur Nut 4 der Trägereinheit 12, wie in Fig. 2b dargestellt, ausgeführt.
In der Variante von Fig. 6c wurde das Bearbeitungsmodul 21 an seiner Unterseite mit zwei Nuten als Führungselemente 24 versehen. Diese Nuten 24 stellen komplementäre Elemente zu den zwei Schienen 4 der Trägereinheit 12 - wie in Fig. 2c dargestellt - dar. Die drei dargestellten Varianten sind als beispielhaft zu betrachten - allen gemeinsam ist jedoch: die Längsführungen 4 der Trägereinheit 12 und die Führungselemente 24 der Bearbeitungsmodule 21 sind komplementär zueinander ausgeformt, so dass diese ineinander greifen können und Bearbeitungsmodule 21 einfach mit Trägereinheiten 12 verbunden werden können.

In den Figuren 7a bis 7k sind verschiedene Anwendungen des Bearbeitungsmoduls 21 dargestellt. Es zeigen:
- Fig. 7a:: das Bearbeitungsmodul 21 als Basismodul mit oder ohne Zylinderkühlung, mit oder ohne Messwalzen, mit oder ohne Anpresswalze und
- Fig. 7b:: das Bearbeitungsmodul 21 als Basismodul mit oder ohne Zylinderkühlung, mit oder ohne Messwalzen, jedoch mit Anpresswalze links und
- Fig. 7c:: das Bearbeitungsmodul 21 als Basismodul mit oder ohne Zylinderkühlung, mit oder ohne Messwalzen, jedoch mit Anpresswalze auf der rechten Seite und
- Fig. 7d:: das Bearbeitungsmodul 21 mit Zylinderkühlung, ohne Messwalzen, aber mit UV-Trocknung rechts und
- Fig. 7e:: das Bearbeitungsmodul 21 mit Zylinderkühlung, ohne Messwalzen, jedoch mit UV-Trocknung auf der linken Seite und
- Fig. 7f:: das Bearbeitungsmodul 21 zusammen mit einer zusätzlichen Funktionseinheit, nämlich eine Rotationssiebdruckeinheit mit UV-Trocknung rechts und gekühltem Zylinder, so dass ein Siebdruckmodul 8 gebildet wird und
- Fig. 7g:: das Bearbeitungsmodul 21 zusammen mit einer Flexodruckwerkseinheit für Rückseitendruck mit UV auf der linken Seite und gekühltem Zylinder, so dass ein Flexodruckmodul 7 gebildet wird und
- Fig. 7h:: das Bearbeitungsmodul 21 zusammen mit einer zusätzlichen Funktionseinheit, nämlich einer Kaltfolien- oder Laminiereinheit und einem gekühlten Zylinder und
- Fig. 7i:: ein Bearbeitungsmodul 21 mit einem zusätzlichen Rotations-Heißfolienprägewerk ohne Kühlung, so dass ein Prägemodul 11 gebildet wird und
- Fig. 7j:: ein Bearbeitungsmodul 21 mit einer zusätzlichen Funktionseinheit, nämlich einem Rotationsstanzwerk, sodass ein Stanzmodul 10 gebildet wird und
- Fig. 7k:: ein Bearbeitungsmodul 21 als Bahnzugstation mit Messwalze für die Bahnspannungskontrolle.

Während der Transportzylinder 22 des Bearbeitungsmoduls 21 in dessen allgemeinster Ausführungsform ausschließlich dem Transport des bahnförmigen Bedruckstoffes dient, bildet der Transportzylinder 22 in den Druckmodulen 7 und 8 den Gegendruckzylinder und im Stanzmodul 10 den Gegenstanzzylinder. Die in den Figuren 7b bzw. c und d bzw. e dargestellten Varianten, gemäß denen eine Anpresswalze bzw. ein UV-Trocknungsmodul links oder rechts angeordnet sein kann, sind je nach Laufrichtung des bahnförmigen Bedruckstoffs einzusetzen.

Die Kombination der Trägereinheiten 12 mit Bearbeitungsmodulen 21 und zusätzlichen Funktionseinheiten zu einer Schmalbahn-Etikettendruckmaschine 100 geht aus den Figuren 8a bis 8d hervor. In allen drei Beispielen wurden vier Trägereinheiten 12 in Reihe gekoppelt und auf den Trägereinheiten 12 entsprechend den Anforderungen des Druckauftrags unterschiedliche Prozessmodule positioniert. Im Beispiel von Fig. 8a wurde ein Bahntransportmodul 5, ein Tiefdruckmodul 6, zwei Flexodruckmodule 7, ein Digitaldruckmodul 9, ein Siebdruckmodul 8 und ein Stanzmodul 10 verwendet. Gemäß dem Beispiel von Fig. 8b wurde ein Bahntransportmodul 5, ein Stanzmodul 10, ein Tiefdruckmodul 6, ein Flexodruckmodul 7, ein Siebdruckmodul 8, ein weiteres Flexodruckmodul 7 und ein Digitaldruckmodul verwendet. Im Beispiel von Fig. 8c bildet das erste Bearbeitungsmodul 21 ein Bahntransportmodul 5, worauf ein Siebdruckmodul 8, fünf Flexodruckmodule 7 und ein Prägemodul 11 folgen, bevor ein weiteres Bearbeitungsmodul 21, welches erneut ein Bahntransportmodul 5 bildet, das letzte Prozessmodul bildet. Eine Trägereinheit 12 kann dabei ein, zwei, drei oder auch mehr Bearbeitungsmodule 21 mit zusätzlichen Funktionseinheiten aufnehmen. Letztere können - wie oben beschrieben - an Hand eines Rasters in definierte Positionen oder bei Einsatz einer Führung ohne Raster frei auf den Trägereinheiten 12 positioniert werden. Im Beispiel von Fig. 8d wurden neben einem Flexodruckmodul 7 und einem Siebdruckmodul 8 auch vier Offsetdruckmodule 14 verwendet.

### Bezugszeichenliste

- 1: Block
- 2: Profil
- 3: Nivellierelement
- 4: Längsführung mit Lochraster
- 5: Prozessmodul 1 (z. B. Bahntransportmodul)
- 6: Prozessmodul 2 (z. B. Tiefdruckmodul)
- 7: Prozessmodul 3 (z. B. Flexodruckmodul)
- 8: Prozessmodul 4 (z. B. Siebdruckmodul)
- 9: Prozessmodul 5 (z. B. Digitaldruckmodul)
- 10: Prozessmodul 6 (z. B. Stanzmodul)
- 11: Prozessmodul 7 (z. B. Prägemodul)
- 12: Prozessträger-System (Trägereinheit)
- 13: Koppelelement
- 14: Prozessmodul 8 (z.B. Offsetdruckmodul)

- 21: Bearbeitungsmodul
- 22: Transportzylinder
- 23: Umlenkrolle
- 24: Führungselement
- 25: Tragstruktur

- 100: Schmalbahn-Etikettendruckmaschine

- S: Symmetrieachse

## Patentansprüche

1. Bearbeitungsmodul (21) für die Druck- und Druckweiterverarbeitung eines bahnförmigen Bedruckstoffes zum Einsatz auf einer Trägereinheit (12), und zum modularen Aufbau einer Schmalbahn-Etikettendruckmaschine (100),
wobei das Bearbeitungsmodul (21) eine Tragstruktur (25), einen Transportzylinder (22) und zwei Umlenkrollen (23) besitzt, wobei die Umlenkrollen (23) spiegelsymmetrisch zu einer vertikalen Symmetrieachse (S) durch die Rotationsachse des Transportzylinders (22) angeordnet sind,
**dadurch gekennzeichnet,**
**dass** die Tragstruktur (25) mindestens ein an ihrer Unterseite angebrachtes Längsführungselement (24) besitzt zum Positionieren des Bearbeitungsmoduls (21) auf der mindestens eine Längsführung (4) aufweisenden Trägereinheit (12).

2. Bearbeitungsmodul nach Anspruch 1,
**dadurch gekennzeichnet,**
**dass** die Tragstruktur (25) spiegelsymmetrisch zur Symmetrieachse (S) ist.

3. Bearbeitungsmodul nach einem der vorangehenden Ansprüche,
**dadurch gekennzeichnet,**
**dass** das Bearbeitungsmodul (21) mindestens eine Schnittstelle aufweist zur Verbindung mit einer zusätzlichen Funktionseinheit zur Ausführung zusätzlicher Bearbeitungsschritte an dem bahnförmigen Bedruckstoff.

4. Bearbeitungsmodul nach Anspruch 3,
**dadurch gekennzeichnet,**
**dass** die zusätzliche Funktionseinheit als Druckwerkseinheit ausgeführt ist und zusammen mit dem Bearbeitungsmodul (21) ein Druckwerk (6, 7, 8, 9) bildet.

5. Bearbeitungsmodul nach Anspruch 3,
**dadurch gekennzeichnet,**
**dass** die zusätzliche Funktionseinheit als Stanz- und/oder Prägeeinheit ausgeführt ist und zusammen mit dem Bearbeitungsmodul (21) ein Stanz- und/oder Prägewerk (10, 11) bildet.

6. Trägereinheit (12) zur Aufnahme und beliebigen Positionierung von Bearbeitungsmodulen (21) für die Druck- und Druckweiterverarbeitung nach einem der Ansprüche 1 - 5 zum modularen Aufbau einer Schmalbahn-Etikettendruckmaschine (100),
**dadurch gekennzeichnet,**
**dass** die Trägereinheit (12) einen massiven Quader (1) mit mindestens drei Füßen (3) und mindestens einer Längsführung (4) besitzt, wobei die Füße (3) an der Unterseite des Quaders (1) angebracht sind und wobei die Längsführung (4) an der Oberseite des Quaders (1) angebracht ist und sich über die Länge des Quaders (1) erstreckt.

7. Trägereinheit nach Anspruch 6,
**dadurch gekennzeichnet,**
**dass** der Quader (1) aus Naturstein, insbesondere Granit, oder aus Kunststein, insbesondere Beton, gefertigt ist.

8. Trägereinheit nach einem der Ansprüche 6 oder 7,
**dadurch gekennzeichnet,**
**dass** die Längsführung (4) als Längsführungsschiene ausgeführt ist und insbesondere ein Raster aufweist.

9. Trägereinheit nach einem der Ansprüche 6 bis 8,
**dadurch gekennzeichnet,**
**dass** mindestens einer der Füße (3) über ein Nivellierelement zur Höhenveränderung des Quaders (1) verfügt.

10. Schmalbahn-Druckmaschine (100) aufweisend mindestens zwei Trägereinheiten (12) nach einem der Ansprüche 6 bis 9 und mindestens drei Bearbeitungsmodule (21) nach einem der Ansprüche 1 bis 5, wobei die Bearbeitungsmodule (21) auf den Trägereinheiten (12) positioniert sind.

11. Schmalbahn-Druckmaschine nach Anspruch 10,
**dadurch gekennzeichnet,**
**dass** die mindestens eine Längsführung (4) der jeweiligen Trägereinheit (12) und das mindestens eine Längsführungselement (24) des jeweiligen Bearbeitungsmoduls (21) zueinander komplementäre Profilierungen aufweisen.

## Claims

1. Processing module (21) for printing and further processing a web-shaped printing material for use on a carrier unit (12) and for creating a narrow-web label printing press (100) of modular construction, wherein the processing module (21) includes a supporting structure (25), a transport cylinder (22) and two deflection rollers (23), the deflection rollers (23) arranged to be mirror-symmetrical relative to a vertical axis of symmetry (S) that extends through the axis of rotation of the transport cylinder (22),
**characterized in**
**that** the supporting structure (25) includes at least one longitudinal guide element (24) arranged on the underside of the supporting structure (25) for positioning the processing module (21) on a carrier unit (12) having at least one longitudinal guide.

2. Processing module according to Claim 1,
**characterized in**
**that** the supporting structure (25) is mirror-symmetrical relative to the axis of symmetry (S).

3. Processing module according to any one of the preceding claims,
**characterized in**
**that** the processing module (21) includes at least one interface for connection with an additional functional unit for carrying out additional processing steps on the web-shaped printing material.

4. Processing module according to Claim 3,
**characterized in**
**that** the additional functional unit is embodied as a printing unit component and, combined with the processing module (21), forms a printing unit (6, 7, 8, 9).

5. Processing module according to Claim 3,
**characterized in**
**that** the additional functional unit is embodied as a diecutting/stamping and/or embossing unit and, combined with the processing module (21), forms a diecutting/stamping and/or embossing unit.

6. Carrier unit (12) for receiving and freely positioning processing modules (21) for printing and further processing according to one of Claims 1 to 5 for creating a narrow-web label printing press (100) of modular construction,
**characterized in**
**that** the carrier unit (12) includes a solid rectangular block (1) that has at least three feet (3) and at least one longitudinal guide (4), the feet (3) arranged on the underside of the rectangular block (1) and the longitudinal guide (4) arranged on the top side of the rectangular block (1) and extending over the length of the rectangular block (1).

7. Carrier unit according to Claim 6,
**characterized in**
**that** the block (1) is manufactured of natural stone, in particular granite, or of artificial stone, in particular concrete.

8. Carrier unit according to any one of Claims 6 or 7,
**characterized in**
**that** the longitudinal guide (4) is embodied as a longitudinal guide rail and in particular includes a grid.

9. Carrier unit according to any one of claims 6 to 8,
**characterized in**
**that** at least one of the feet (3) is provided with a levelling element for modifying the height of the rectangular block (1).

10. Narrow-web printing press (100) including at least two carrier units (12) according to any one of Claims 6 to 9 and at least three processing modules (21) according to any one of Claims 1 to 5, the processing modules (21) being positioned on the carrier units (12).

11. Narrow-web printing press according to Claim 10,
**characterized in**
**that** the at least one longitudinal guide (4) of the respective carrier unit (12) and the at least one longitudinal guide element (24) of the respective processing module (21) include mutually complementary profiles.

## Revendications

1. Module (21) pour l'impression et le traitement d'un substrat imprimé en forme de bande pour être utilisé sur une unité de support (12) et pour la constitution modulaire d'une machine à imprimer d'étiquettes en bande étroite (100), le module de traitement (21) présentant une structure de support (25), un cylindre de transport (22) et deux poulies de renvoi (23), les poulies de renvoi (23) étant disposées symétriquement avec l'axe de rotation du cylindre de transport (22) par rapport à un axe vertical de symétrie (S)
**caractérisé en ce que**
la structure de support (25) possède un élément de guidage longitudinal (24) appliqué sur sa face inférieure pour le positionnement du module de traitement (21) sur au moins une unité de support (12) présentant un guidage longitudinal (4).

2. Module de traitement selon la revendication 1,
**caractérisé en ce**
**que** la structure de support (25) est symétrique par rapport à l'axe symétrique (S).

3. Module de traitement selon l'une des revendications précédentes,
**caractérisé en ce**
**que** le module de traitement (21) présente au moins une interface connectée à une unité supplémentaire de fonction pour la réalisation d'étapes supplémentaires sur le substrat imprimé en forme de bande

4. Module de traitement selon la revendication 3,
**caractérisé en ce**
**que** l'unité de fonction supplémentaire est réalisée en tant qu'unité d'impression et forme avec le module de traitement(21) un groupe d'impression (6, 7, 8, 9).

5. Module de traitement selon la revendication 3,
**caractérisé en ce**
**que** l'unité de fonction supplémentaire est réalisée comme une unité de coupe et/ou d'estampage et forme ensemble avec le module de traitement (21) une unité de coupe et de gaufrage (10, 11).

6. Unité de support (12) pour le logement et la position aléatoire de modules de traitement (21) pour l'impression et le traitement de l'impression selon l'une des revendications 1 à 5 pour la réalisation modulaires d'une machine d'étiquette en bande étroite (100),
**caractérisée en ce**
**que** l'unité de support (12) comporte un cadre massif (1) avec au moins trois pieds (3) et au moins un guidage longitudinal (4), les pieds (3) sont placés sur la face inférieure du parallélépipède et le guidage longitudinal (4) est appliqué sur la face supérieure du parallélépipède (1) et s'étend sur la longueur du parallélépipède (1).

7. Unité de support selon la revendication 6
**caractérisée en ce**
**que** le parallélépipède est réalisé en pierre naturelle, particulièrement en granite ou en pierre synthétique, particulièrement en béton.

8. Unité de support selon l'une des revendications 6 à 8
**caractérisée en ce**
le guidage longitudinal (4) est réalisé comme un rail de guidage longitudinale et présente un particulier une grille (1).

9. Unité de support selon l'une des revendications 6 à 8
**caractérisée en ce**
**qu'**au moins l'un des pieds (3) dispose d'un élément de nivellement pour le réglage en hauteur du parallélépipède (1).

10. Machine d'impression de bandes étroites d'étiquettes (100) présentant au moins deux unités support (12) selon l'une des revendications 6 à 9 et au moins trois modules de traitement (21) selon l'une des revendications 1 à 5, les modules de traitement (21) étant positionnés sur les unités de support (12).

11. Machine d'impression de bandes étroites d'étiquettes selon la revendication 10,
**caractérisée en ce**
**qu'**au moins un guide longitudinal (4) de l'unité de support respectif (12) et au moins un élément de guidage longitudinal (24) des modules de traitement respectifs (21) présentent des profils complémentaires entre eux.
